# EUROPÄISCHE PATENTSCHRIFT

(11) **EP 2 181 030 B1**
(45) Veröffentlichungstag und Bekanntmachung des Hinweises auf die Patenterteilung: **23.10.2013**
(21) Anmeldenummer: 08786529.1
(22) Anmeldetag: 28.07.2008
(51) Int. Cl.: B61C 3/00, B61C 17/04, B61D 1/06

(54) **SCHIENENFAHRZEUG MIT EINER ANTRIEBSEINRICHTUNG**
RAIL VEHICLE WITH A DRIVE DEVICE
VÉHICULE FERROVIAIRE AVEC UN DISPOSITIF D'ENTRAÎNEMENT

(30) Priorität: 13.08.2007 DE 102007038255
(43) Veröffentlichungstag der Anmeldung: 05.05.2010
(73) Patentinhaber: Bombardier Transportation GmbH, 10785 Berlin (DE)
(72) Erfinder: SCHARF, Steffen, 14482 Potsdam (DE)
(74) Vertreter: Cohausz & Florack
(86) Internationale Anmeldenummer: PCT/EP2008/059888
(87) Internationale Veröffentlichungsnummer: WO 2009/021831

(56) Entgegenhaltungen:
- EP-A- 1 958 844
- EP-B- 1 024 070
- DE-A1- 10 248 438
- IHLE G ET AL: "NEUE MRT-FAHRZEUGE FUER DIE WOODLANDS LINE EXTENSION IN SINGAPUR" ZEITSCHRIFT FUR EISENBAHNWESEN UND VERKEHRSTECHNIK. DIE EISENBAHNTECHNIK + GLASERS ANNALEN, GEORG SIEMENS VERLAGSBUCHHANDLUNG. BERLIN, DE, Bd. 120, Nr. 9, 1. September 1996 (1996-09-01), Seiten 356-367, XP000634770 ISSN: 0941-0589

## Beschreibung

Die vorliegende Erfindung betrifft ein Schienenfahrzeug gemäß dem Oberbegriff des Anspruchs 1 mit einem ersten Wagenkasten, der auf einer ersten Radeinheit und einer in Längsrichtung des wenigstens einen ersten Wagenkastens beabstandeten angetriebenen zweiten Radeinheit abgestützt ist, und einer die zweite Radeinheit antreibenden elektrischen Antriebseinrichtung, welche eine Transformatoreinheit und wenigstens eine erste Stromrichtereinheit umfasst, wobei die Transformatoreinheit im Bereich der ersten Radeinheit angeordnet ist.

Bei herkömmlichen Schienenfahrzeugen ist es bekannt, die beiden Radeinheiten (Radsätze, Radpaare bzw. Drehgestelle) über eine Antriebseinrichtung anzutreiben, deren Komponenten verteilt im bzw. am Wagenkasten angeordnet sind. So ist beispielsweise beim Schienenfahrzeug der Baureihe BR 445 der Deutsche Bahn AG ein gemeinsamer Transformator für beide Triebdrehgestelle am hinteren Wagenende mittig angeordnet. Weiterhin ist bei den Fahrzeugen der Baureihe RABe 514 der SBB eine Anordnung mit zwei Transformatoren an einem Wagenende und einer Anordnung zweier Stromrichter am anderen Wagenende vorgesehen. Schließlich ist bei den Fahrzeugen TER 2 NG / X 40 der Fa. Alstom SA, FR, eine Anordnung mit ein oder zwei Transformatoren an einem Wagenende und einem Stromrichtermodul im Dachraum am anderen Wagenende vorgesehen. Ein gattungsgemäßes Schienenfahrzeug ist aus der DE 102 48 438 A1 bekannt. Dort sind sämtliche bauraum- bzw. masseintensiven Komponenten in einem Maschinenraum hinter dem Führerstand platziert.

Nachteilig ist bei allen diesen bekannten Fahrzeugen, dass wegen der in einem Wagen konzentrierten Antriebsanlage wegen des hohen Eigengewichts der Triebdrehgestelle gegebenenfalls nur entsprechend leichte Antriebskomponenten mit vergleichsweise geringer Antriebsleistung installiert werden können, um die zulässigen Achslasten nicht zu überschreiten. Sollen darüber hinaus Züge mit mehreren Wagen gebildet werden, so besteht das Problem, dass in der Regel nur nicht angetriebenen Wagen verwendet werden können, sodass die relative Antriebsleistung sinkt. Zur Überwindung dieses Nachteils werden manchmal weitere Antriebsanlagen (Transformatoren, Antriebsstromrichter, Triebdrehgestelle im Zug angeordnet (TER 2 NG). Nachteilig sind hier das hohe Gewicht durch die Anordnung weiterer Transformatoren und die damit verbundenen Kosten. Mithin besteht bei diesen bekannten Fahrzeugen also das Problem einer schlechten Skalierbarkeit der Antriebsleistung bzw. eines hohen Aufwandes (Kosten, Gewicht) bei Anordnung weiterer Antriebsanlagen im Zug.

Um diesem Problem abzuhelfen, wird in der EP 1 024 070 B1 ein Schienenfahrzeug vorgeschlagen, bei dem der Antrieb auf mehrere Wagen verteilt wird. Die Wagen umfassen an gekoppelten Enden unter anderem nicht angetriebene Drehgestelle (so genannte Laufdrehgestelle), in deren Bereich schwere Komponenten, wie beispielsweise die Transformatoren der Antriebseinrichtung und weitere schwere Komponenten (Stromabnehmer, Akkumulatoren, Drosseln etc.) angeordnet sind, sodass eine günstigere Massenverteilung im Zug erzielt wird.

Ein Problem bei diesem Schienenfahrzeug besteht jedoch darin, dass aufgrund der vergleichsweise großen Anzahl von schweren Komponenten über dem Laufdrehgestell wegen der maximal zulässigen Achslasten und des begrenzten Bauraums nur ein vergleichsweise kleiner Haupttransformator entsprechend geringer Leistung verwendet werden kann. Folglich ist auch hier mit dem Haupttransformator nur eine vergleichsweise geringe Antriebsleistung realisierbar. Um die Antriebsleistung zu erhöhen, müssten wie bei den eingangs genannten Fahrzeugen weitere Transformatoren vorgesehen werden, wodurch sich der Aufwand für das Schienenfahrzeug wieder erhöht.

Der vorliegenden Erfindung liegt daher die Aufgabe zu Grunde, ein Schienenfahrzeug der eingangs genannten Art zur Verfügung zu stellen, welches die oben genannten Nachteile nicht oder zumindest in deutlich geringerem Maße aufweist und insbesondere bei einfacher und kostengünstiger Herstellbarkeit eine hohe, einfach skalierbare Antriebsleistung ermöglicht.

Die vorliegende Erfindung löst diese Aufgabe ausgehend von einem Schienenfahrzeug gemäß dem Oberbegriff des Anspruchs 1 durch die im kennzeichnenden Teil des Anspruchs 1 angegebenen Merkmale.

Der vorliegenden Erfindung liegt die technische Lehre zu Grunde, dass man bei einfacher und kostengünstiger Herstellbarkeit eine hohe, einfach skalierbare Antriebsleistung erzielt, wenn die erste Radeinheit, die am freien Ende des Schienenfahrzeugs angeordnet ist, also an einem ersten Ende des ersten Wagenkastens, in dessen Bereich ein Führerstand für einen Fahrzeugführer angeordnet ist, als nicht angetriebene Radeinheit ausgebildet ist. Diese Anordnung mit einer nicht angetriebenen Radeinheit am freien Ende im Bereich des Führerstandes hat den Vorteil, dass dort in der Regel kein Durchgang für Passagiere vorzusehen ist und keine weiteren schweren Komponenten (wie beispielsweise der Stromabnehmer) anzuordnen sind, sodass die Transformatoreinrichtung entsprechend groß und demgemäß mit einer entsprechend hohen Leistung gestaltet werden kann, ohne die zulässigen Achslasten des Laufdrehgestells zu überschreiten, in dessen Bereich die Transformatoreinrichtung angeordnet ist.

Dies hat den Vorteil, dass die Antriebsleistung des Schienenfahrzeugs einfach skalierbar ist, da dank der hohen Leistung der Transformatoreinrichtung ohne Weiteres zusätzliche Wagen mit weiteren Triebdrehgestellen in den Zugverbund eingefügt werden können, die von der Transformatoreinrichtung versorgt werden können. Das Hinzufügen weiterer Transformatoren erübrigt sich hierbei.

Die Transformatoreinheit kann grundsätzlich in beliebiger geeigneter Weise im Bereich der ersten Radeinheit angeordnet sein. Bevorzugt ist die Transformatoreinheit derart angeordnet, dass der Schwerpunkt der Transformatoreinheit zumindest nahe der Längsmittenebene des ersten Wagenkastens angeordnet ist. Hierdurch wird eine günstige Lastverteilung im Fahrzeug bzw. Trimmung des Fahrzeugs erzielt. Zusätzlich oder alternativ ist der Schwerpunkt der Transformatoreinheit zumindest annähernd mittig oberhalb der ersten Radeinheit angeordnet, um eine günstige Lastverteilung auf die erste Radeinheit zu erzielen.

Die der zweiten Radeinheit zugeordnete erste Stromrichtereinheit kann grundsätzlich an beliebiger geeigneter Stelle im Fahrzeug angeordnet sein. Vorzugsweise ist die erste Stromrichtereinheit im Bereich der zweiten Radeinheit angeordnet, um wiederum eine günstige Lastverteilung bzw. Trimmung zu erzielen.

Die erste Stromrichtereinheit kann als geschlossene Baugruppe im Fahrzeug angeordnet werden. Vorzugsweise ist zumindest ein Teil der ersten Stromrichtereinheit seitlich, also im Bereich einer ersten Längsseite des ersten Wagenkastens angeordnet. Hiermit ist es möglich, im Fahrzeug einen günstigen Fahrgastfluss zu erzielen, indem dank der seitlichen Anordnung beispielsweise ein diesbezüglich vorteilhafter Mittelgang für die Fahrgäste realisiert werden kann.

Bei weiteren vorteilhaften Varianten des erfindungsgemäßen Schienenfahrzeugs ist ein zweiter Teil der ersten Stromrichtereinheit im Bereich einer gegenüberliegenden zweiten Längsseite des ersten Wagenkastens angeordnet. Durch diese verteilte Anordnung der ersten Stromrichtereinheit kann eine günstige Lastverteilung bzw. Trimmung und zudem gegebenenfalls ein besonders breiter Mittelgang erzielt werden.

Weitere besonders günstige Varianten des erfindungsgemäßen Schienenfahrzeugs zeichnen sich dadurch aus, dass wenigstens eine weitere Zusatzausrüstung, insbesondere eine elektrische Zusatzausrüstung, vorgesehen ist, die im Bereich des zweiten Teils der ersten Stromrichtereinheit angeordnet ist. Hierdurch kann die Lastverteilung bzw. Trimmung optimiert werden. Bei besonders vorteilhaften Varianten erfolgt die Trennung in den ersten und zweiten Teil der ersten Stromrichtereinheit in Abhängigkeit von der erforderlichen Kühlung für die jeweiligen Komponenten. Hierdurch ist es in vorteilhafter Weise möglich, den Aufwand für die Kühlung zu optimieren. Insbesondere kann wenigstens ein erster Kühlkreislauf zum Kühlen des ersten Teils der ersten Stromrichtereinheit vorgesehen sein und wenigstens ein zweiter Kühlkreislauf zum gemeinsamen Kühlen des zweiten Teils der ersten Stromrichtereinheit und der Zusatzausrüstung vorgesehen sein. Der jeweilige Kühlkreislauf kann dann beispielsweise optimal auf das jeweilige Temperaturniveau abgestimmt sein, sodass sich insgesamt eine optimierte Kühlung ergibt.

Bei bevorzugten Varianten des erfindungsgemäßen Schienenfahrzeugs ist weiterhin wenigstens eine dritte Radeinheit vorgesehen und die Antriebseinrichtung zum Antrieb der wenigstens einen dritten Radeinheit ausgebildet. Dabei kann vorgesehen sein, dass die erste Stromrichtereinheit auch zum Antrieb der wenigstens einen dritten Radeinheit vorgesehen ist. Bei anderen Varianten der Erfindung ist vorgesehen, dass die Antriebseinrichtung zum Antrieb der wenigstens einen dritten Radeinheit eine zweite Stromrichtereinheit umfasst, wobei die zweite Stromrichtereinheit zum Antrieb der dritten Radeinheit von der Transformatoreinheit gespeist wird, sodass auch hier eine einfache Skalierung der Antriebsleistung erzielt wird. Bevorzugt sind die zweite Radeinheit und die dritte Radeinheit einander benachbart angeordnet, um den Aufwand für die Verkabelung möglichst gering zu halten. Vorzugsweise ist die dritte Radeinheit im Bereich eines zweiten Wagenkastens angeordnet, der auf dieser dritten Radeinheit abgestützt ist, da hierdurch eine günstige Verteilung der Antriebsleistung über das Fahrzeug erzielt wird.

Bei weiteren vorteilhaften Varianten des erfindungsgemäßen Schienenfahrzeugs mit einer einfachen Skalierung der Antriebsleistung ist wenigstens eine vierte Radeinheit vorgesehen und die Antriebseinrichtung umfasst zum Antrieb der wenigstens einen vierten Radeinheit wenigstens eine dritte Stromrichtereinheit, wobei die dritte Stromrichtereinheit zum Antrieb der vierten Radeinheit wiederum von der Transformatoreinheit gespeist wird. Vorzugsweise ist die vierte Radeinheit im Bereich eines dritten Wagenkastens angeordnet, der auf dieser vierten Radeinheit abgestützt ist, da hierdurch eine günstige Verteilung der Antriebsleistung über das Fahrzeug erzielt wird. Vorzugsweise ist die vierte Radeinheit im Bereich des Endes des dritten Wagenkastens angeordnet ist, welches der Transformatoreinheit näher liegt, um den Aufwand für die Verkabelung möglichst gering zu halten.

Bei bevorzugten Varianten des erfindungsgemäßen Schienenfahrzeugs ist eine mit der Antriebseinrichtung verbundene Stromabnehmereinrichtung vorgesehen, die im Bereich der zweiten Radeinheit angeordnet ist, da hiermit eine besonders günstige Lastverteilung im Fahrzeug erzielt werden kann.

Die Radeinheiten können grundsätzlich beliebig gestaltet sein. Insbesondere können Radsätze oder Radpaare verwendet werden. Vorzugsweise ist wenigstens eine angetriebene Radeinheit nach Art eines Drehgestells ausgebildet.

Die Erfindung kann weiterhin für beliebige Typen von Schienenfahrzeugen eingesetzt werden. Besonders vorteilhaft lässt sie sich im Zusammenhang mit Doppelstockfahrzeugen zur Anwendung bringen. Bevorzugt ist daher wenigstens einer der Wagenkästen als Doppelstock-Wagenkasten ausgebildet.

Die vorliegende Erfindung betrifft weiterhin einen Zugverbund mit wenigstens zwei der vorstehend beschriebenen Schienenfahrzeuge. Hierbei können identisch konfigurierte erfindungsgemäße Schienenfahrzeuge kombiniert werden. Es versteht sich jedoch, dass natürlich auch wenigstens zwei erfindungsgemäße Schienenfahrzeugen beliebiger unterschiedlicher Konfiguration miteinander gekoppelt werden können.

Weitere bevorzugte Ausgestaltungen der Erfindung ergeben sich aus den Unteransprüchen bzw. der nachstehenden Beschreibung bevorzugter Ausführungsbeispiele, welche auf die beigefügten Zeichnungen Bezug nimmt. Es zeigt:
- Figur 1: eine schematische Seitenansicht einer bevorzugten Ausführungsform des erfindungsgemäßen Schienenfahrzeugs;
- Figur 2: einen schematischen Schnitt durch das Schienenfahrzeug aus Figur 1 entlang der Linie II-II;
- Figur 3: einen schematischen Schnitt durch das Schienenfahrzeug aus Figur 2 entlang der Linie III-III;
- Figur 4: einen schematischen Schnitt durch eine weitere bevorzugte Ausführungsform des erfindungsgemäßen Schienenfahrzeugs;
- Figur 5: einen schematischen Schnitt durch eine bevorzugte Ausführungsform des erfindungsgemäßen Zugverbunds;
- Figur 6: einen schematischen Schnitt durch eine weitere bevorzugte Ausführungsform des erfindungsgemäßen Zugverbunds;
- Figur 7: einen schematischen Schnitt durch eine weitere bevorzugte Ausführungsform des erfindungsgemäßen Zugverbunds.

### Erstes Ausführungsbeispiel

Die Figuren 1 und 2 zeigen schematische Darstellungen eines erfindungsgemäßen Schienenfahrzeugs 101. Das Schienenfahrzeug 101 umfasst einen ersten Endwagen 101.1 mit einem Doppelstock-Wagenkasten 102, der im Bereich seiner beiden Enden auf einer ersten Radeinheit in Form eines ersten Drehgestells 103.1 und einer zweiten Radeinheit in Form eines zweiten Drehgestells 103.2 abgestützt ist. Das erste Drehgestell ist als nicht angetriebenes Laufdrehgestell 103.1 ausgebildet, während das zweite Drehgestell als angetriebenes Triebdrehgestell 103.2 ausgebildet ist.

Die Triebradsätze des Triebdrehgestells 103.2 werden über eine elektrische Antriebseinrichtung 104 angetrieben. Die Antriebseinrichtung 104 umfasst hierzu neben den - in den Figuren aus Gründen der besseren Übersichtlichkeit nicht dargestellten - Fahrmotoren des zweiten Drehgestells 103.2 eine Transformatoreinheit in Form eines Haupttransformators 104.1 und eine von dem Haupttransformator 104.1 gespeiste erste Stromrichtereinheit 104.2. Die erste Stromrichtereinheit 104.2 ist dem zweiten Drehgestell 103.2 funktional zugeordnet, versorgt also mithin die Fahrmotoren des zweiten Drehgestells 103.2 mit Energie. Die Antriebseinrichtung 104 wird ihrerseits über einen Stromabnehmer 105 aus einem - nicht dargestellten - Leitungsnetz mit Energie versorgt.

Der Haupttransformator 104.1 ist in dem Bereich des Laufdrehgestells 103.1 angeordnet, welches seinerseits an dem vorlaufenden Ende des Wagenkastens 102 angeordnet ist, in dessen Bereich ein Führerstand 105 für den Fahrzeugführer vorgesehen ist. Die erste Stromrichtereinheit 104.2 ist ebenso wie der Stromabnehmer 105 und weitere elektrische Zusatzeinrichtungen 107 (beispielsweise die Stromrichter für die Hilfsenergie etc.) am anderen Ende des Wagenkastens 102 im Bereich des Triebdrehgestells 103.2 angeordnet.

Durch die Anordnung des Haupttransformators 104.1 als einzige schwere Komponente der elektrischen Ausrüstung des Fahrzeugs 101 über dem vorlaufenden (selbst vergleichsweise leichten) Laufdrehgestell 103.1 ist es möglich, den Haupttransformator 104.1 mit einer vergleichsweise hohen Leistung auszustatten, also den Haupttransformator 104.1 vergleichsweise groß und schwer zu gestalten, ohne die zulässigen Achslasten des Laufdrehgestells 103.1 zu überschreiten. Zudem befinden sich an dieser Stelle im Bereich des Führerstands 105 in der Regel keine (im Hinblick auf einen reibungslosen Fahrgastfluss breit zu gestaltenden) Durchgänge für die Fahrgäste, sodass auch insoweit keine weitere Einschränkung des für den Haupttransformator 104.1 zur Verfügung stehenden Bauraumes besteht.

Ein weiterer Vorteil eines solchen mit einer hohen Leistung ausgestatteten Haupttransformators 104.1 liegt darin, dass er bei gleicher Leistung im Vergleich zu mehreren kleineren Transformatoren aufweist (mithin also ein kleineres Leistungsgewicht aufweist). Mithin weist der Haupttransformator 104.1 also bei einer durch die maximal zulässigen Achslasten des Laufdrehgestells 103.1 vorgegebenen Gewicht im Vergleich zu mehreren kleineren Transformatoren eine höhere Leistung auf.

Schließlich besteht ein weiterer Vorteil eines solchen großen Haupttransformators 104.1 darin, dass er in seiner Herstellung und im Betrieb kostengünstiger ist als mehrere kleinere Transformatoren.

Weiterhin kann ein solcher mit einer hohen Leistung ausgestatteter Haupttransformator 104.1 ohne Weiteres so dimensioniert werden, dass er die Antriebe einer Reihe weiterer Triebdrehgestelle versorgen kann. Hierdurch wird die Skalierung der Antriebsleistung des Schienenfahrzeugs 101 erheblich vereinfacht, da einfach weitere Wagen mit Triebdrehgestellen hinzugefügt werden können, deren Energieversorgung über den großen Haupttransformator 104.1 erfolgen kann.

Die Anordnung über dem vorlaufenden Drehgestell hat den Vorteil, dass anders als beim nachlaufenden zweiten Drehgestell 103.2 dort in der Regel kein Zwang besteht, schwere Komponenten anzuordnen. So ist beispielsweise zumindest der Stromabnehmer 105 in der Regel über den nachlaufenden zweiten Drehgestell 103.2 angeordnet, um bei einem Betrieb mit zwei gekoppelten Fahrzeugen einen möglichst großen Abstand zwischen den Stromabnehmern zu gewährleisten und damit eine gegenseitige mechanische Beeinflussung der Stromabnehmer (beispielsweise über eine Schwingungsanregung der Oberleitung durch den vorlaufenden Stromabnehmer) zu vermeiden.

Der Haupttransformator 104.1 ist in einem Raum 102.1 hinter dem Führerstand 106 angeordnet, der an einer Längsseite des Fahrzeugs 101 einen seitlichen Zugang zum Führerstand 106 freilässt. Der Haupttransformator 104.1 ist dabei so gestaltet und platziert, dass sein Schwerpunkt zumindest nahe, vorzugsweise in der (vertikalen) Längsmittenebene 101.2 des Fahrzeugs 101 und weiterhin vorzugsweise zumindest nahe, bevorzugt direkt über dem Mittelpunkt des Laufdrehgestells 103.1 liegt. Hiermit wird eine besonders günstige Lastverteilung und damit eine günstige Trimmung des Fahrzeugs 101 erzielt.

Die erste Stromrichtereinheit 104.2 ist in zwei Teile (einen größeren ersten Teil 104.3 und einen kleineren zweiten Teil 104.4) aufgeteilt. Die beiden Teile 104.3 und 104.4 der ersten Stromrichtereinheit 104.2 sind separaten Schränken 102.2 und 102.3 an beiden Längsseiten des Wagenkastens 102 untergebracht. Die beiden Schränke 102.2 und 102.3 sind dabei durch einen Mittelgang 108 getrennt, über welchen den Fahrzeugpassagieren gegebenenfalls der Übergang in einen benachbarten Wagen im Fahrzeugverbund möglich ist. Diese Anordnung hat zum einen den Vorteil, dass der Mittelgang 108 einen günstigen Fahrgastfluss ermöglicht.

Die beiden Schränke 102.1 und 102.2 weisen annähernd dieselbe Größe auf. Da die der zweite Teil 104.4 der ersten Stromrichtereinheit 104.2 weniger Bauraum beansprucht als der erste Teil 104.3 der ersten Stromrichtereinheit 104.2, sind in dem Schrank 102.3 weitere Zusatzausrüstungen 107 angeordnet. Hierdurch wird auch im Bereich des zweiten Drehgestells 103.2 eine besonders günstige Lastverteilung bzw. Trimmung.

Die Aufteilung der ersten Stromrichtereinheit 104.2 in den ersten Teil 104.3 und den zweiten Teil 104.4 ist dabei so gewählt, dass die Komponenten des zweiten Teils 104.4 im Hinblick auf ihre Kühlung durch eine (nicht näher dargestellte) Kühleinrichtung auf die Zusatzausrüstung in 107 abgestimmt sind. Hierdurch ist es in vorteilhafter Weise möglich, den Aufwand für die Kühlung der ersten Stromrichtereinheit 104.2 und der Zusatzausrüstung 107 zu optimieren. Insbesondere kann wenigstens ein erster Kühlkreislauf zum Kühlen des ersten Teils 104.3 der ersten Stromrichtereinheit 104.2 vorgesehen sein und wenigstens ein zweiter Kühlkreislauf zum gemeinsamen Kühlen des zweiten Teils 104.4 der ersten Stromrichtereinheit 104.2 und der Zusatzausrüstung 107 vorgesehen sein. Der jeweilige Kühlkreislauf kann dann beispielsweise optimal auf das jeweilige zur Kühlung der betreffenden Komponenten erforderliche Temperaturniveau abgestimmt sein, sodass sich insgesamt eine optimierte Kühlung ergibt.

Es sei an dieser Stelle angemerkt, dass die soeben beschriebene unter dem Aspekt einer Optimierung der Kühlung erfolgende Aufteilung der Komponenten der Stromrichtereinheit in Abhängigkeit von weiteren zu kühlenden Komponenten für sich einen (unabhängig von der Anordnung des Haupttransformators) eigenständig schutzfähigen Erfindungsgedanken darstellt.

Wie Figur 3 zu entnehmen ist man umfasst das Fahrzeug 101 einen weiteren Endwagen 101.3 mit einem zweiten Wagenkasten 109, der mit dem ersten Wagenkasten 102 gekoppelt ist und auf einem dritten Drehgestell in Form eines zweiten Triebdrehgestells 110 und einem Laufdrehgestell 111 abgestützt ist.

Die Fahrmotoren des zweiten Triebdrehgestells 110 werden über eine zweite Stromrichtereinheit 104.5 mit Energie versorgt wobei die zweite Stromrichtereinheit 104.5 wiederum von dem Haupttransformator 104.1 mit Energie versorgt wird. Dies ist möglich, da der Haupttransformator 104.1 (wie bereits erwähnt wurde) eine ausreichend große Leistung zur Verfügung stellen kann. Das zweite Triebdrehgestell 110 ist dem ersten Triebdrehgestell 103.2 benachbart angeordnet, um den Verkabelungsaufwand möglichst gering zu halten.

Es versteht sich hierbei, dass bei anderen Varianten der Erfindung allerdings auch vorgesehen sein kann, dass auch die Fahrmotoren des zweiten Triebdrehgestells durch die erste Stromrichtereinheit mit Energie versorgt werden.

### Zweites Ausführungsbeispiel

Die Figur 4 zeigt (in einer der Figur 3 entsprechenden Ansicht) ein weiteres Ausführungsbeispiel eines erfindungsgemäßen Schienenfahrzeugs 201. Das Schienenfahrzeug 201 entspricht in seiner grundsätzlichen Gestaltung und Funktionsweise dem Schienenfahrzeug 101, sodass hier lediglich auf die Unterschiede eingegangen werden soll. Insbesondere sind identische Bauteile mit identischen Bezugsziffern versehen, während gleichartige Bauteile mit um den Wert 100 erhöhten Bezugsziffern versehen sind.

Der Unterschied zu dem Schienenfahrzeug 101 besteht darin, dass zwischen die beiden Endwagen 101.1 und 101.3 ein Mittelwagen 201.4 eingefügt wurde. Der Mittelwagen 201.4 weist einen dritten Wagenkasten 212 auf, der auf einem vierten Drehgestell in Form eines dritten Triebdrehgestells 213 und einem weiteren Laufdrehgestell 214 abgestützt ist.

Die Fahrmotoren des Triebdrehgestells 213 werden über eine dritte Stromrichtereinheit 204.6 mit Energie versorgt, wobei die dritte Stromrichtereinheit 204.6 ebenso wie die zweite Stromrichtereinheit 104.5 von dem Haupttransformator 104.1 mit Energie versorgt wird. Dies ist möglich, da der Haupttransformator 104.1 (wie bereits erwähnt wurde) eine ausreichend große Leistung zur Verfügung stellen kann. Das dritte Triebdrehgestell 213 ist dem ersten Triebdrehgestell 103.2 benachbart angeordnet, um den Verkabelungsaufwand möglichst gering zu halten.

### Drittes Ausführungsbeispiel

Die Figur 5 zeigt (in einer der Figur 3 entsprechenden Ansicht) ein Ausführungsbeispiel eines erfindungsgemäßen Zugverbunds 301 mit vier Wagen, bei dem zwei identische erfindungsgemäße die Schienenfahrzeuge miteinander gekoppelt sind, die jeweils einen Endwagen 101.1 und einen Mittelwagen 201.4 wie sie oben beschrieben wurden umfasst.

### Viertes Ausführungsbeispiel

Die Figur 6 zeigt (in einer der Figur 3 entsprechenden Ansicht) ein Ausführungsbeispiel eines erfindungsgemäßen Zugverbunds 401 mit fünf Wagen, bei dem zwei erfindungsgemäße Schienenfahrzeuge miteinander gekoppelt sind. Das auf der rechten Seite angeordnete Schienenfahrzeug umfasst einen Endwagen 101.1 und zwei Mittelwagen 201.4 (wie sie oben beschrieben wurden), die jeweils aus dem Haupttransformator 104.1 des rechten Endwagens 101.1 mit Energie versorgt werden. Das auf der linken Seite angeordnete Schienenfahrzeug umfasst einen Endwagen 101.1 und einen Mittelwagen 201.4 (wie sie oben beschrieben wurden), der aus dem Haupttransformator 104.1 des linken Endwagens 101.1 mit Energie versorgt wird.

### Fünftes Ausführungsbeispiel

Die Figur 7 zeigt (in einer der Figur 3 entsprechenden Ansicht) ein Ausführungsbeispiel eines erfindungsgemäßen Zugverbunds 501 mit sechs Wagen, bei dem zwei identische erfindungsgemäße Schienenfahrzeuge miteinander gekoppelt sind. Das auf der rechten Seite angeordnete Schienenfahrzeug umfasst einen Endwagen 101.1 und zwei Mittelwagen 201.4 (wie sie oben beschrieben wurden), die jeweils aus dem Haupttransformator 104.1 des rechten Endwagens 101.1 mit Energie versorgt werden. Das auf der linken Seite angeordnete Schienenfahrzeug umfasst einen Endwagen 101.1 und zwei Mittelwagen 201.4 (wie sie oben beschrieben wurden), die jeweils aus dem Haupttransformator 104.1 des linken Endwagens 101.1 mit Energie versorgt werden.

Aus den vorstehenden Ausführungsbeispielen wird deutlich, dass mit der vorliegenden Erfindung dank der entsprechend großen erzielbaren Leistung des Haupttransformators 104.1 eine einfache Skalierung der Antriebsleistung des Schienenfahrzeugs bzw. eines daraus gebildeten Zugverbunds möglich ist, sodass eine einfache Anpassung des Fahrzeugs bzw. Zugverbunds an unterschiedliche erforderliche Transportkapazitäten erfolgen kann. Letztlich sind nur drei unterschiedliche Wagentypen, die Endwagen 101.1, 101.3 und der Mittelwagen 201.4 erforderlich, um stets eine Konfiguration mit einem günstigen Motorisierungsgrad (Verhältnis der Anzahl der angetriebenen Achsen zu der Gesamtzahl der Achsen) von 50% zu erzielen. Hiermit kann also auf einfache Weise eine besonders hohe Flexibilität bei der Anpassung des Fahrzeugs an die gerade erforderlichen Kapazitäten erzielt werden.

Es versteht sich, dass bei den oben beschriebenen Fahrzeugkonfigurationen gegebenenfalls auch noch ein oder mehrere weitere Mittelwagen 201.4 hinzugefügt werden können. Deren Stromrichtereinheit 204.6 kann dann wiederum jeweils von dem Haupttransformator 104.1 des Endwagens 101.1 mit Energie versorgt werden. Dabei kann es zwar je nach Maximalleistung des Haupttransformators 104.1 ab einer bestimmten Anzahl von zusätzlichen Mittelwagen 201.4 zu einer Verschlechterung der Beschleunigungswerte des Fahrzeugs kommen. Dies kann jedoch gegebenenfalls angesichts der erzielten hohen Transportkapazität akzeptabel sein.

Die vorliegende Erfindung wurde vorstehend ausschließlich anhand eines Beispiels für ein Doppelstock-Fahrzeug beschrieben. Es versteht sich jedoch, dass die Erfindung auch in Verbindung mit einstöckigen Fahrzeugen zum Einsatz kommen kann.

## Patentansprüche

1. Schienenfahrzeug mit
- einem ersten Wagenkasten (102), der auf einer ersten Radeinheit (103.1) und einer in Längsrichtung des ersten Wagenkastens (102) beabstandeten angetriebenen zweiten Radeinheit (103.2) abgestützt ist, und
- einer die zweite Radeinheit (103.2) antreibenden elektrischen Antriebseinrichtung (104), welche eine Transformatoreinheit (104.1) und wenigstens eine erste Stromrichtereinheit (104.2) umfasst, wobei
- die erste Radeinheit (103.1) und die zweite Radeinheit (103.2) unter dem ersten Wagenkasten (102) angeordnet sind,
- die erste Radeinheit (103.1) an einem ersten Ende des ersten Wagenkastens (102) angeordnet ist, in dessen Bereich ein Führerstand (106) für einen Fahrzeugführer angeordnet ist, und
- die Transformatoreinheit (104.1) im Bereich der ersten Radeinheit (103.1) angeordnet ist,
**dadurch gekennzeichnet, dass**
- die erste Radeinheit (103.1) als nicht angetriebene Radeinheit ausgebildet ist.

2. Schienenfahrzeug nach Anspruch 1, **dadurch gekennzeichnet, dass** die Transformatoreinheit (104.1) derart angeordnet ist, dass der Schwerpunkt der Transformatoreinheit (104.1)
- zumindest nahe der Längsmittenebene (101.2) des ersten Wagenkastens (102) angeordnet ist
und/oder
- zumindest annähernd mittig oberhalb der ersten Radeinheit (103.1) angeordnet ist.

3. Schienenfahrzeug nach einem der vorhergehenden Ansprüche, **dadurch gekennzeichnet, dass** die erste Stromrichtereinheit (104.2) im Bereich der zweiten Radeinheit (103.2) angeordnet ist.

4. Schienenfahrzeug nach einem der vorhergehenden Ansprüche, **dadurch gekennzeichnet, dass**
- zumindest ein erster Teil (104.3) der ersten Stromrichtereinheit (104.2) im Bereich einer ersten Längsseite des ersten Wagenkastens (102) angeordnet ist, wobei
- ein zweiter Teil (104.4) der ersten Stromrichtereinheit (104.2) insbesondere im Bereich einer zweiten Längsseite des ersten Wagenkastens (102) angeordnet ist.

5. Schienenfahrzeug nach Anspruch 4, **dadurch gekennzeichnet, dass**
- wenigstens eine weitere Zusatzausrüstung (107), insbesondere eine elektrische Zusatzausrüstung, vorgesehen ist, wobei
- die Zusatzausrüstung (107) im Bereich des zweiten Teils (104.4) der ersten Stromrichtereinheit (104.2) angeordnet ist.

6. Schienenfahrzeug nach Anspruch 5, **dadurch gekennzeichnet, dass**
- wenigstens ein erster Kühlkreislauf zum Kühlen des ersten Teils (104.3) der ersten Stromrichtereinheit (104.2) vorgesehen ist und
- wenigstens ein zweiter Kühlkreislauf zum gemeinsamen Kühlen des zweiten Teils (104.4) der ersten Stromrichtereinheit (104.2) und der Zusatzausrüstung (107) vorgesehen ist

7. Schienenfahrzeug nach einem der vorhergehenden Ansprüche, **dadurch gekennzeichnet, dass**
- wenigstens eine dritte Radeinheit (110) vorgesehen ist und
- die Antriebseinrichtung (104) zum Antrieb der wenigstens einen dritten Radeinheit (110) ausgebildet ist, wobei
- die erste Stromrichtereinheit (104.2) insbesondere zum Antrieb der wenigstens einen dritten Radeinheit vorgesehen ist.

8. Schienenfahrzeug nach Anspruch 7, **dadurch gekennzeichnet, dass**
- die Antriebseinrichtung (104) zum Antrieb der wenigstens einen dritten Radeinheit (110) eine zweite Stromrichtereinheit (104.5) umfasst, wobei
- die zweite Stromrichtereinheit (104.5) zum Antrieb der dritten Radeinheit (110) von der Transformatoreinheit (104.1) gespeist wird.

9. Schienenfahrzeug nach Anspruch 7 oder 8, **dadurch gekennzeichnet, dass** die zweite Radeinheit (103.2) und die dritte Radeinheit (110) einander benachbart angeordnet sind.

10. Schienenfahrzeug nach einem der Ansprüche 7 bis 9, **dadurch gekennzeichnet, dass** ein zweiter Wagenkasten (109) vorgesehen ist, der auf der dritten Radeinheit (110) abgestützt ist.

11. Schienenfahrzeug nach einem der Ansprüche 7 bis 10, **dadurch gekennzeichnet, dass**
- wenigstens eine vierte Radeinheit (213) vorgesehen ist und
- die Antriebseinrichtung (104) zum Antrieb der wenigstens einen vierten Radeinheit (213) wenigstens eine dritte Stromrichtereinheit (204.6) umfasst, wobei
- die dritte Stromrichtereinheit (204.6) zum Antrieb der vierten Radeinheit (213) von der Transformatoreinheit (104.1) gespeist wird,
- insbesondere ein dritter Wagenkasten (212) vorgesehen ist, der auf der vierten Radeinheit (213) abgestützt ist, und
- die vierte Radeinheit (213) insbesondere im Bereich des Endes des dritten Wagenkastens (212) angeordnet ist, welches der Transformatoreinheit (104.1) näher liegt.

12. Schienenfahrzeug nach einem der vorhergehenden Ansprüche, **dadurch gekennzeichnet, dass**
- eine mit der Antriebseinrichtung (104) verbundene Stromabnehmereinrichtung (105) vorgesehen ist, wobei
- die Stromabnehmereinrichtung (105) im Bereich der zweiten Radeinheit (103.2) angeordnet ist.

13. Schienenfahrzeug nach einem der vorhergehenden Ansprüche, **dadurch gekennzeichnet, dass** wenigstens eine angetriebene Radeinheit (103.2; 110; 213) nach Art eines Drehgestells ausgebildet ist.

14. Schienenfahrzeug nach einem der vorhergehenden Ansprüche, **dadurch gekennzeichnet, dass** der wenigstens eine Wagenkasten (102, 109) als Doppelstock-Wagenkasten ausgebildet ist.

15. Zugverbund mit wenigstens zwei Schienenfahrzeugen (101; 201) nach einem der vorhergehenden Ansprüche.

## Claims

1. Rail vehicle with
- a first wagon body (102) which is supposed by a first wheel unit (103.1) and a second powered wheel unit (103.2) spaced apart in the longitudinal direction of said first wagon body (102), and
- an electrical drive mechanism (104) driving said second wheel unit (103.2) and comprising a transformer unit (104.1) and at least one first converter unit (104.2), wherein
- said first wheel unit (103.1) and said second wheel unit (103.2) are arranged underneath said first wagon body (102),
- said first wheel unit (103.1) is arranged on a first end of said first wagon body (102) in the region of which a driver's cab (106) for a vehicle driver is arranged, and
- said transformer unit (104.1) is arranged in the region of said first wheel unit (103.1),
**characterised in that**
- said first wheel unit (103.1) is configured as a non-powered wheel unit.

2. Rail vehicle according to claim 1, **characterised in that** said transformer unit (104.1) is arranged such that the centre of gravity of said transformer unit (104.1)
- is arranged at least close to the longitudinal central plane (101.2) of said first wagon body (102)
and/or
- is arranged at least approximately centrally above said first wheel unit (103.1)

3. Rail vehicle according to any one of the preceding claims, **characterised in that** said first converter unit (104.2) is arranged in the region of said second wheel unit (103.2).

4. Rail vehicle according to any one of the preceding claims, **characterised in that**
- at least a first part (104.3) of said first converter unit (104.2) is arranged in the region of a first longitudinal side of said first wagon body (102), wherein
- a second part (104.4) of said first converter unit (104.2), in particular, is arranged in the region of a second longitudinal side of said first wagon body (102).

5. Rail vehicle according to claim 4, **characterised in that**
- at least one further item of ancillary equipment (107), in particular an item of electrical ancillary equipment, is provided, wherein
- said item of ancillary equipment (107) is arranged in the region of said second part (104.4) of said first converter unit (104.2).

6. Rail vehicle according to claim 5, **characterised in that**
- at least a first cooling circuit is provided for cooling said first part (104.3) of said first converter unit (104.2) and
- at least a second cooling circuit is provided for joint cooling of said second part (104.4) of said first converter unit (104.2) and said item of ancillary equipment (107).

7. Rail vehicle according to any one of the preceding claims, **characterised in that**
- at least a third wheel unit (110) is provided and
- said drive mechanism (104) is configured to drive said at least one third wheel unit (110), wherein
- said first converter unit (104.2), in particular, is provided to drive said at least one third wheel unit.

8. Rail vehicle according to claim 7, **characterised in that**
- said drive mechanism (104), for driving said at least one third wheel unit (110), comprises a second converter unit (104.5), wherein
- said second converter unit (104.5), for driving said third wheel unit (110), is supplied by said transformer unit (104.1).

9. Rail vehicle according to claim 7 or 8, **characterised in that** said second wheel unit (103.2) and said third wheel unit (110) are arranged adjacent to each other.

10. Rail vehicle according to any one of claims 7 to 9, **characterised in that** a second wagon body (109) is provided, which is supported by said third wheel unit (110).

11. Rail vehicle according to any one of claims 7 to 10, **characterised in that**
- at least a fourth wheel unit (213) is provided and
- said drive mechanism (104), for driving said at least fourth wheel unit (213), comprises at least a third converter unit (204.6), wherein
- said third converter unit (204.6), for driving said fourth wheel unit (213), is supplied by said transformer unit (104.1),
- in particular, a third wagon body (212) is provided, which is supported by said fourth wheel unit (213), and
- said fourth wheel unit (213), in particular, is arranged in the region of the end of said third wagon body (212) which is closer to said transformer unit (104.1).

12. Rail vehicle according to any one of the preceding claims, **characterised in that**
- a current collector device (105) connected to said drive mechanism (104) is provided, wherein
- sail current collector device (105) is arranged in the region of said second wheel unit (103.2).

13. Rail vehicle according to any one of the preceding claims, **characterised in that** at least one powered wheel unit (103.2; 11 ; 213) is configured in the manner of a bogie.

14. Rail vehicle according to any one of the preceding claims, **characterised in that** said at least one wagon body (102, 109) is configured as a double-deck wagon body.

15. Train set having art two rail vehicles (101; 201) according to any one of the preceding claims.

## Revendications

1. Véhicule sur rails avec
- une première caisse de véhicule (102) qui est soutenue par un premier jeu de roues (103.1) et un deuxième jeu de roues motorisé (103.2) espacés dans le sens longitudinal de la première de véhicule (102), et
- un mécanisme d'entraînement électrique (104) actionnant le deuxième jeu de roues (103.2), qui comprend un bloc de transformateur (104.1) et au moins un premier poste redresseur (104.2),
- le premier jeu de roues (103.1) et le deuxième jeu de roues (103.2) étant disposés sous la première caisse de véhicule (102),
- le premier jeu de roues (103.1) étant disposé sur une première extrémité de la première caisse du Véhicule (102) dans la région de laquelle est disposée une cabine de conducteur (106), et
- le bloc de transformateur (104.1) étant disposé dans la région du premier jeu de roues (103.1),
**caractérisé en ce que**
- le premier jeu de roues (103.1) est configuré comme un jeu de roues non motorisé.

2. Véhicule sur rails selon la revendication 1, **caractérisé en ce que** le bloc de transformateur (104.1) est disposé de telle sorte que le centre de gravité du bloc de transformateur (104.1)
- est disposé au moins à proximité du plan médian longitudinal (101.2) de la première caisse du Véhicule (102)
et/ou
- est disposé au moins approximativement au centre au-dessus du premier jeu de roues (103.1)

3. Véhicule sur rails selon l'une des revendications précédentes, **caractérisé en ce que** le premier poste redresseur (104.2) est disposé dans la région du deuxième jeu de roues (103.2).

4. Véhicule sur rails selon l'une des revendications précédentes, **caractérisé en ce que**
- au moins une première partie (104.3) du premier poste redresseur (104.2) est disposée dans la région d'un premier côté longitudinal de la première caisse de véhicule (102),
- une deuxième partie (104.4) du premier poste redresseur (104.2) étant disposée, en particulier, dans la région d'un deuxième côté longitudinal de la première caisse du véhicule (102).

5. Véhicule sur rails selon la revendication 4, **caractérisé en ce que**
- au moins un autre équipement auxiliaire est fourni (107), en particulier un équipement auxiliaire électrique,
- l'équipement auxiliaire (107) étant disposé dans la région de la deuxième partie (104.4) du premier poste redresseur (1104.2).

6. Véhicule sur rails selon la revendication 5, **caractérisé en ce que**
- au moins un premier circuit de refroidissement est prévu pour refroidir la première partie (104.3) du premier poste redresseur (104.2) et
- au moins un deuxième circuit de refroidissement est prévu pour refroidir à la fois la deuxième pièce (104.4) du premier poste de redresseur (104.2) et l'équipement auxiliaire (107).

7. Véhicule sur rails selon l'une des revendications précédentes, **caractérisé en ce que**
- au moins un troisième jeu de roues (110) est prévu et
- le mécanisme d'entraînement (104) est configuré pour entraîner l'au moins un troisième jeu de roues (110),
- le premier poste redresseur (104.2) étant prévu en particulier pour entraîner l'au moins un troisième jeu de roues.

8. Véhicule sur rails selon la revendication 7, **caractérisé en ce que**
- le mécanisme d'entraînement (104) prévu pour entraîner l'au moins un troisième jeu de roues (110) comprend un deuxième poste de redresseur (104.5),
- le deuxième poste de redresseur (104.5) pour entraîner le troisième jeu de roues (110) étant alimenté par le bloc de transformateur (104.1).

9. Véhicule sur rails selon la revendication 7 ou 8, **caractérisé en ce que** le deuxième jeu de roues (103.2) et le troisième jeu de roues (110) sont juxtaposés.

10. Véhicule sur rails selon l'une des revendications 7 à 9, **caractérisé en ce qu'**une deuxième caisse de véhicule (109) est prévue, soutenue par le troisième jeu de roues (110).

11. Véhicule sur rails selon l'une des revendications 7 à 10, **caractérisé en ce que**
- au moins un quatrième jeu de roues (213) est prévu et
- le mécanisme d'entraînement (104) pour entraîner l'au moins un quatrième jeu de roues (213) comprend au moins un troisième poste de redresseur (204.6),
- le troisième poste de redresseur (204.6) pour entraîner le quatrième jeu de roues (213) étant alimenté par le bloc de transformateur (104.1),
- en particulier, une troisième caisse de véhicule (212) étant prévue, soutenue par le quatrième jeu de roues (213), et
- le quatrième jeu de roues (213) étant disposé en particulier dans la région de l'extrémité de la troisième caisse de véhicule (212) qui est la plus proche du bloc de transformateur (104.1).

12. Véhicule sur rails selon l'une des revendications précédentes, **caractérisé en ce que**
- un dispositif de captage du courant électrique (105) raccordé au mécanisme d'entraînement (104) est prévu,
- le dispositif de captage de courant électrique (105) étant disposé dans la région du deuxième jeu de roues (103.2).

13. Véhicule sur rails selon l'une des revendications précédentes, **caractérisé en ce qu'**au moins un jeu de roues motorisé (103.2 ; 110 ; 213) est configuré à la manière d'un bogie.

14. Véhicule sur rails selon l'une des revendications précédentes, **caractérisé en ce qu'**au moins une caisse de véhicule (102, 109) est configurée comme une caisse de véhicule à deux étages.

15. Rame de voitures comprenant au moins deux véhicules sur rails (101 ; 201) selon l'une des revendications précédentes.
